# EUROPÄISCHE PATENTSCHRIFT

(11) **EP 1 182 750 B1**
(45) Veröffentlichungstag und Bekanntmachung des Hinweises auf die Patenterteilung: **06.07.2005**
(21) Anmeldenummer: 01110061.7
(22) Anmeldetag: 27.04.2001
(51) Int. Cl.: H01R 43/18, H01R 13/50, H01R 9/24, H01R 4/30, H01R 4/48

(54) **Elektrische Klemmeneinrichtung**
Electrical terminal device
Dispositif de terminal électrique

(30) Priorität: 09.08.2000 DE 20013652 U
(43) Veröffentlichungstag der Anmeldung: 27.02.2002
(73) Patentinhaber: Adels-contact Elektrotechnische Fabrik GmbH & Co. KG, 51469 Bergisch-Gladbach (DE)
(72) Erfinder: Appolt, Dietmar, 51467 Bergisch Gladbach (DE)
(74) Vertreter: Zapf, Christoph, Dipl.-Ing.

(56) Entgegenhaltungen:
- DE-A- 3 942 519
- US-A- 5 685 735

## Beschreibung

Die vorliegende Erfindung betrifft eine Klemmeneinrichtung mit mindestens einer Verbindungsklemme zum beidseitigen Anschließen und Durchverbinden von elektrischen Leitungen, bestehend aus einem Isolierteil aus Kunststoff mit mindestens zwei einander gegenüberliegenden Leitungsöffnungen und mindestens einem innerhalb des Isolierteils in einer Klemmenkammer sitzenden metallischen Klemmkörper zum einseitigen Steckverbinden und anderseitigen Steck- oder Schraubverbinden der durch die Leitungsöffnungen einzuführenden Leitungen, wobei jede Steckverbindung mittels einer Klemmfeder-Kontaktierung erfolgt und mindestens eine Steckverbindung mittels einer äußeren, manuell (werkzeuglos) betätigbaren Lösetaste lösbar ist.

Derartige Klemmen sind zum Anschluß von elektrischen Verbrauchern, beispielsweise Leuchten, an eine elektrische Spannung in unterschiedlichen Ausführungen hinlänglich bekannt. Sie können als reine Steckklemmen (Steck-/Steckklemmen) zum beidseitigen Steckverbinden der zu verbindenden Leitungen oder als Steck-/Schraubklemmen zum einseitigen Steckverbinden und anderseitigen Schraubverbinden ausgebildet sein. In der Regel handelt es sich um Reihenklemmen mit mehreren nebeneinander liegenden Einzelklemmen, wobei meistens 3-polige oder 5-polige Ausführungen für Wechsel- oder Drehstrom-Anschlüsse benötigt werden.

Die DE-A-39 42 519 die als nächstliegender Stand der Technik betrachtet wird, beschreibt eine solche Anschlußklemme der gattungsgemäßen Art, die als Leitungs-Durchverbinder ausgebildet ist, wobei jede Verbindungsklemme beidseitig wahlweise eine Schraub- oder Steckklemme aufweisen kann. Im Falle einer Steckklemme ist diese mit einer als separates Einzelteil ausgebildeten, knopfartigen Lösetaste ausgestattet.

Bei bekannten Klemmen dieser Art sind wegen der Lösetasten gesonderte Einzelteile erforderlich, woraus eine aufwändige Fertigung und Montage der Klemmen resultiert.

Das Dokument US-A-5 685 735 beschreibt keine gattungsgemäße Klemmeneinrichtung zum Durchverbinden von Leitungen, weil kein Klemmkörper zum einseitigen Steckverbinden und anderseitigen Steck- oder Schraubverbinden von durch Leitungsöffnungen einzuführenden Leitungen vorhanden ist. Vielmehr beschreibt dieses Dokument eine Leiterplattenklemme, wobei ein Kontakt nur einseitig mit einer Leitung steckverbindbar ist, anderseitig aber über Lötstifte auf eine Leiterplatte aufzulöten ist. Die Steckverbindung ist mit einer Lösetaste ausgestattet, die ursprünglich einstückig mit dem Isolierteil im Spritzverfahren hergestellt ist, jedoch wird beim ersten Gebrauch die Lösetaste vom Gehäuse getrennt, indem Materialbrücken zerstört werden (Sollbruchstellen). Aufgrund von Form-Hinterschneidungen ist das Gehäuse ohne Seitenschieber nicht herstellbar. Dies gilt insbesondere für eine Schrägfläche der Lösetaste, die auch mit sogenannter Zwangsentformung, d. h. unter elastischer Verformung, nicht schieberfrei herstellbar bzw. entformbar wäre, weil dies schon beim Entformen zu einer Zerstörung der Sollbruchstellen führen würde.

Der vorliegenden Erfindung liegt die Aufgabe zugrunde, eine Klemmeneinrichtung der eingangs beschriebenen, gattungsgemäßen Art zu schaffen, die sich durch eine konstruktiv und herstellungsmäßig einfache Ausgestaltung und damit insgesamt durch eine hohe Wirtschaftlichkeit (geringe Kosten) bei zumindest unverändert guten Gebrauchseigenschaften auszeichnet.

Erfindungsgemäß wird dies gemäß dem Patentanspruch 1 dadurch erreicht, dass das Isolierteil zusammen mit der / jeder Lösetaste als einstückiges und dadurch in einem schieberfreien Spritzwerkzeug herstellbares Spritzguß-Formteil ausgebildet ist, dass das Formteil in seiner Entformrichtung bzw. in Öffnungsrichtung zweier Formhälften des Spritzwerkzeuges gesehen derart hinterschneidungsfrei ausgebildet ist, dass es durch einfaches Öffnen der Formhälften in der jeweiligen Öffnungsrichtung entformbar ist.

Aus dieser erfindungsgemäßen Ausgestaltung resultiert eine sehr preisgünstige Fertigung. Einerseits wird nur ein relativ einfaches, schieberfreies, d. h. lediglich aus zwei Formhälften bestehendes Spritzwerkzeug benötigt. Indem das Formteil in seiner Entformrichtung bzw. in Öffnungsrichtung der beiden Formhälften des Spritzformwerkzeuges gesehen hinterschneidungsfrei ausgebildet ist, ist es durch einfaches Öffnen der Formhälften in der jeweiligen Öffnungsrichtung entformbar.

Andererseits können aufgrund der erfindungsgemäßen Einteiligkeit des Formteils bestimmte Montageschritte gänzlich entfallen; jedenfalls ist eine gesonderte Montage der Lösetaste (n) nicht erforderlich.

In einer zweckmäßigen Ausgestaltung der Erfindung ist die bzw. jede Lösetaste über ein Filmscharnier derart schwenkbar mit dem Isolierteil verbunden, dass sie aus einer zu der Entformrichtung senkrechten Spritzstellung um etwa 90 ° in eine Gebrauchsstellung verschwenkbar ist. Somit erfolgt die Herstellung im Spritzgiessverfahren mit jeweils senkrecht abstehender Lösetaste, was für die Formung und Entformung vorteilhaft ist. Nach dem Entformen des Formteils braucht nur noch die bzw. jede Lösetaste in ihre eigentliche Gebrauchsstellung durch Verschwenken überführt zu werden.

Weitere vorteilhafte Ausgestaltungsmerkmale der Erfindung sind in den Unteransprüchen enthalten.

Anhand eines in der Zeichnung dargestellten, bevorzugten Ausführungsbeispiels soll im folgenden die Erfindung genauer erläutert werden. Dabei zeigen:
Fig. 1) eine Perspektivansicht einer erfindungsgemäßen Klemmeneinrichtung im fertigen Gebrauchszustand,
Fig. 2) eine weitere Perspektivansicht aus anderer Blickrichtung (Pfeil II gem. Fig. 1),
Fig. 3) eine weitere Perspektivansicht auf die Oberseite (Bedienseite) in Pfeilrichtung III gem. Fig. 1,
Fig. 4) eine Pespektivansicht in einem Zwischenzustand der Herstellung,
Fig. 5) eine Seitenansicht nur des einteiligen Formteils in Pfeilrichtung V gem. Fig. 4
   und
Fig. 6) eine leicht perspektivische Ansicht ähnlich Fig. 5 mit eingesetzten Klemmkörpern.

In den verschiedenen Figuren der Zeichnung sind gleiche Teile stets mit den gleichen Bezugszeichen versehen.

Bei der dargestellten Ausführungsform einer erfindungsgemäßen Klemmeneinrichtung (1) handelt es sich beispielhaft um eine 3-polige Ausführung mit drei nebeneinander angeordneten Verbindungsklemmen (2). Eine solche 3-polige Ausführung ist zum Anschluß eines elektrischen Verbrauchers an eine Wechselspannung, z.B. an Netzspannung (Klemmen L, N und E), vorgesehen. Die Klemmeneinrichtung (1) weist für alle Verbindungsklemmen (2) ein gemeinsames Isolierteil (4) aus Kunststoff auf. Für jede Verbindungsklemme (2) weist das Isolierteil (4) mindestens zwei einander gegenüber liegende Leitungsöffnungen (6) und einen in einer Klemmenkammer (8) (siehe insbesondere Fig. 5 und 6) sitzenden, metallischen Klemmkörper (10) auf. Im dargestellten, bevorzugten Ausführungsbeispiel weist jede Verbindungsklemme (2) auf beiden Anschlußseiten je zwei nebeneinander liegende Leitungsöffnungen (6) auf, und auf einer der beiden Anschlußseiten (siehe Fig. 2) weisen die beiden äußeren Verbindungsklemmen (2) je eine zusätzliche Leitungsöffnung (6a) auf. Die Leitungsöffnungen (6) sind für selbst nicht dargestellte Anschlußleitungen im Bereich von 0,5 - 2,5 mm² Leiterquerschnitt geeignet. Die zusätzlichen Leitungsöffnungen (6a) können für eine interne Verdrahtung mit Anschlußdrähten von etwa 0,5 mm² Querschnitt, z.B. zum Anschluß eines Entstörkondensators, genutzt werden.

Jeder Klemmkörper (10) ist zum einseitigen Steckverbinden und anderseitigen Steck- oder Schraubverbinden der durch die Leitungsöffnungen (6, 6a) einzuführenden Leitungen ausgelegt. Im dargestellten Beispiel handelt es sich bei den äußeren (Pol-) Verbindungsklemmen (2) um Steck-/Steckklemmen und bei der mittleren (Schutzleiter-) Verbindungsklemme (2) um eine Steck-/Schraubklemme. Dabei erfolgt jede Leiter-Steckverbindung - in an sich bekannter Weise - mittels einer nicht detailliert zu beschreibenden Klemmfeder-Kontaktierung. Pro Verbindungsklemme (2) ist (mindestens) eine Steckverbindung mittels einer äußeren Lösetaste (12) lösbar, indem die Lösetaste (12) ohne gesondertes Werkzeug durch manuellen Druck betätigbar ist. Bei den beiden äußeren Verbindungsklemmen (2) ist die jeweils andere Steckverbindung mittels eines geeigneten Werkzeugs lösbar, indem das Werkzeug durch eine Öffnung des Isolierteils (4) bis zu dem Klemmkörper (10) geführt wird. Bei der mittleren Schutzleiter-Verbindungsklemme (2) ist die andere Verbindungsseite als übliche Schraubklemme mit einer Klemmschraube (14) (siehe Fig. 3 und 4) ausgeführt.

Erfindungsgemäß ist das Isolierteil (4) zusammen mit den Lösetasten (12) als einstückiges Spritzguß-Formteil (16) derart ausgebildet, dass es in einem nicht dargestellten schieberfreien Spritzwerkzeug herstellbar ist. Dazu ist das Formteil (16) in seiner Entformrichtung (in Fig. 4 durch Pfeile (18) veranschaulicht) bzw. in Öffnungsrichtung zweier Formhälften des zugehörigen Spritzwerkzeuges gesehen hinterschneidungsfrei ausgebildet, so dass es durch einfaches Öffnen der Formhälften in der jeweiligen Öffnungsrichtung entformbar ist.

Jede Lösetaste (12) ist dabei über ein Filmscharnier (20) einstückig und derart schwenkbar mit dem Isolierteil (4) verbunden, dass sie aus einer zu der Entformrichtung (18) senkrechten Spritzstellung um einen Winkel, der etwas geringer als 90 ° ist, in eine Gebrauchsstellung verschwenkbar ist (Fig. 1 - 3). Aus dieser Gebrauchsstellung heraus läßt sich jede Lösetaste (12) noch weitergehend durch manuellen Druck verschwenken, so dass durch das Filmscharnier (20) ein Schwenkwinkel von insgesamt etwa 90 ° ermöglicht wird. Jede Lösetaste (12) weist einen Lösefortsatz (22) auf (Fig. 1 und 4), der in der Spritzstellung (vgl. Fig. 4) etwa in Entformrichtung (18) weist und in der Gebrauchsstellung (Fig. 1) durch eine schlitzförmige Öffnung (24) des Isolierteils (4) in die Klemmenkammer (8) zum lösenden Einwirken auf die zugehörige Steckverbindung des Klemmkörpers (10) eingreift.

Jede Lösetaste (12) ist über ihr Filmscharnier (20) bevorzugt in der Nähe der der zugehörigen Steckverbindung gegenüber liegenden Verbindungsseite mit dem Isolierteil (4) verbunden. Demzufolge überdeckt die Lösetaste (12) diese gegenüber liegende Verbindungsseite bereichsweise. Deshalb weist die Lösetaste (12) eine Durchgangsöffnung (26) für ein Betätigungswerkzeug (nicht dargestellt) zum Betätigen der gegenüber liegenden Steck- oder Schraubverbindung auf. Das Isolierteil (4) selbst weist ebenfalls eine entsprechende Öffnung auf, um mit dem jeweiligen Werkzeug den Klemmkörper (10) erreichen und betätigen zu können. Diese Öffnungen können zudem auch als Prüföffnungen zum Durchführen einer Prüfspitze eines elektrischen Meßgerätes für eine elektrische Endkontrolle benutzt werden. Im Falle der gegenüber liegenden Schraubverbindung, wie dargestellt bei der mittleren Verbindungsklemme (2), weist die zugehörige Lösetaste (12) im Bereich ihrer als Langloch ausgebildeten Durchgangsöffnung (26) einen schachtartigen Führungsansatz (28) zum Durchführen eines Schraubendrehers auf. Das Langloch (26) ist mit der Längsachse seines Lochquerschnittes in Schwenkrichtung der Lösetaste (12) ausgerichtet, so dass trotz der Klemmschraube (14) eine Schwenkbewegung der Lösetaste (12) möglich ist (vgl. dazu insbes. Fig. 3). Mit Vorteil sind im Bereich innerhalb des Führungsansatzes (28) nicht dargestellte Rückhaltemittel zum unverlierbaren Halten der Klemmschraube (14) vorgesehen, beispielsweise in Form eines innen am oberen Rand umlaufenden Steges bzw. Bundes und / oder entsprechender Halterippen.

In weiterer vorteilhafter Ausgestaltung der Erfindung ist vorgesehen, dass auf einer der beiden Verbindungsseiten die Leitungsöffnungen (6, 6a) in einem in das Isolierteil (4) einsteckbaren Einsatzteil (30) gebildet sind. Dabei wird das Einsatzteil (30) vorzugsweise über Rastmittel (32) fixiert. Gem. Fig. 6 handelt es sich dabei beispielsweise um Rastansätze (34) des Einsatzteils (30), die in Rastöffnungen (36) des Isolierteils (4) eingreifen. Das eingesteckte Einsatzteil (30) verschließt dann die Klemmenkammern (8) auf der Seite einer Montageöffnung (38) deckelartig (abgesehen von den Leitungsöffnungen (6, 6a)). Die Montageöffnung (38) dient zum Einsetzen des jeweiligen Klemmkörpers (10) und weist in Entformrichtung (18), damit die Klemmenkammer (8) geformt bzw. entformt werden kann.

Es ist weiterhin vorteilhaft, wenn das Einsatzteil (30) mit dem Isolierteil (4) einstückig über ein insbesondere flexibles, längliches Verbindungselement (40) verbunden ist. Hierdurch ist auch das Einsatzteil (30) einstückiger Bestandteil des Spritzguß-Formteils (16). Für den Spritzgießvorgang ist das Einsatzteil (30) zunächst mit geradlinig ausgerichtetem Verbindungselement (40) neben dem Isolierteil (4) angeordnet (Spritzstellung). Aus dieser Stellung ist das Einsatzteil (30) dann unter Biegeverformung des Verbindungselementes (40) um etwa 180 ° in das Isolierteil (4) einsetzbar. Dies ist in Fig. 4 durch gestrichelte Pfeile veranschaulicht. Selbstverständlich könnte das Verbindungselement (40) auch gänzlich entfernt (abgeschnitten) werden.

Im folgenden soll insbesondere anhand der Fig. 4 ein weiteres formungsspezifisches Merkmal erläutert werden. Das Isolierteil (4) wird auf der die Lösetasten (12) aufweisenden Oberseite und im an die Montageöffnungen (38) der Klemmenkammern (8) angrenzenden Bereich jeweils von einer ersten Wandung (42) begrenzt, die im Bereich des jeweiligen Filmscharniers (20) über eine abfallende Stufe in eine zweite, die Öffnung (24) für den jeweiligen Lösefortsatz (22) aufweisende Wandung (44) übergeht. Die beiden Wandungen (42 und 44) sind um mindestens eine Wandstärke versetzt. Hierdurch wird die Formung der Öffnungen (24) durch das einfache, schieberfreie Spritzwerkzeug möglich, und zwar von der Seite der Montageöffnungen (38) her.

Abschließend sei nochmals bemerkt, dass die erfindungsgemäße Klemmeneinrichtung (1) für beliebig viele Pole ausgestaltet sein kann (mindestens 1-polig). Beispielsweise ist auch eine 5-polige Ausführung für 3-Phasen-Drehstrom möglich. In allen Fällen handelt es sich um ein gemeinsames, einteiliges Isolierteil (4) und auch ein entsprechend gemeinsames Einsatzteil (30).

Im übrigen ist die Erfindung ohnehin nicht auf die dargestellte und beschriebene Ausführungsform beschränkt, sondern umfaßt auch alle im Sinne der Erfindung gleichwirkenden Ausführungen.

## Patentansprüche

1. Klemmeneinrichtung (1) mit mindestens einer Verbindungsklemme (2) zum beidseitigen Anschließen und Durchverbinden von elektrischen Leitungen, bestehend aus einem Isolierteil (4) aus Kunststoff mit mindestens zwei gegenüberliegenden Leitungsöffnungen (6, 6a) und mindestens einem innerhalb des Isolierteils (4) in einer Klemmenkammer (8) sitzenden metallischen Klemmkörper (10) zum einseitigen Steckverbinden und anderseitigen Steck- oder Schraubverbinden der durch die Leitungsöffnungen (6, 6a) einzuführenden Leitungen, wobei jede Steckverbindung mittels einer Klemmfeder-Kontaktierung erfolgt und mindestens eine Steckverbindung mittels einer äußeren Lösetaste (12) lösbar ist,
**dadurch gekennzeichnet, dass** das Isolierteil (4) zusammen mit der / jeder Lösetaste (12) als einstückiges und **dadurch** in einem schieberfreien Spritzwerkzeug herstellbares Spritzguß-Formteil (16) ausgebildet ist, dass das Formteil (16) in seiner Entformrichtung (18) bzw. in Öffnungsrichtung zweier Formhälften des Spritzwerkzeuges gesehen derart hinterschneidungsfrei ausgebildet ist, dass es durch einfaches Öffnen der Formhälften in der jeweiligen Öffnungsrichtung entformbar ist.

2. Klemmeneinrichtung nach Anspruch 1,
**dadurch gekennzeichnet, dass** die / jede Lösetaste (12) über ein Filmscharnier (20) derart schwenkbar mit dem Isolierteil (4) verbunden ist, dass sie aus einer zu der Entformrichtung (18) senkrechten Spritzstellung um etwa 90 ° in eine Gebrauchsstellung verschwenkbar ist.

3. Klemmeneinrichtung nach Anspruch 2,
**dadurch gekennzeichnet, dass** die / jede Lösetaste (12) einen Lösefortsatz (22) aufweist, der in der Spritzstellung etwa in Entformrichtung (18) weist und in der Gebrauchsstellung durch eine Öffnung (24) des Isolierteils (4) in die Klemmenkammer (8) zum lösenden Einwirken auf die zugehörige Steckverbindung des Klemmkörpers (10) eingreift.

4. Klemmeneinrichtung nach einem der Ansprüche 1 bis 3,
**dadurch gekennzeichnet, dass** auf einer der beiden Verbindungsseiten die Leitungsöffnungen (6, 6a) in einem in das Isolierteil (4) einsteckbaren Einsatzteil (30) gebildet sind.

5. Klemmeneinrichtung nach Anspruch 4,
**dadurch gekennzeichnet, dass** das eingesteckte und vorzugsweise über Rastmittel (32) fixierte Einsatzteil (30) die/jede Klemmenkammer (8) auf der Seite einer zum Einsetzen des Klemmkörpers (10) in Entformrichtung weisenden Montageöffnung (38) deckelartig verschließt.

6. Klemmeneinrichtung nach Anspruch 4 oder 5,
**dadurch gekennzeichnet, dass** das Einsatzteil (30) mit dem Isolierteil (4) einstückig über ein insbesondere flexibles, längliches Verbindungselement (40) verbunden ist, so dass auch das Einsatzteil (30) einstückiger Bestandteil des Spritzguß-Formteils (16) ist.

7. Klemmeneinrichtung nach Anspruch 6,
**dadurch gekennzeichnet, dass** das Einsatzteil (30) aus einer mit geradlinig ausgerichtetem Verbindungselement (40) neben dem Isolierteil (4) angeordneten Spritzstellung unter Biegeverformung des Verbindungselementes (40) um etwa 180 ° in das Isolierteil (4) einsetzbar bzw. eingesetzt ist.

8. Klemmeneinrichtung nach einem der Ansprüche 2 bis 7,
**dadurch gekennzeichnet, dass** die / jede Lösetaste (12) über das Filmscharnier (20) in der Nähe der der zugehörigen Steckverbindung gegenüber liegenden Verbindungsseite mit dem Isolierteil (4) verbunden ist, wobei die Lösetaste (12) eine Durchgangsöffnung (26) für ein Betätigungswerkzeug zum Betätigen der gegenüber liegenden Steck- oder Schraubverbindung aufweist.

9. Klemmeneinrichtung nach Anspruch 8,
**dadurch gekennzeichnet, dass** im Falle einer gegenüber liegenden Schraubverbindung die Lösetaste (12) im Bereich ihrer als Langloch ausgebildeten Durchgangsöffnung (26) einen schachtartigen Führungsansatz (28) zum Durchführen eines Schraubendrehers aufweist.

10. Klemmeneinrichtung nach Anspruch 9,
**dadurch gekennzeichnet, dass** im Bereich innerhalb des Führungsansatzes (28) Rückhaltemittel zum unverlierbaren Halten einer Klemmschraube (14) vorgesehen sind.

11. Klemmeneinrichtung nach einem der Ansprüche 5 bis 10,
**dadurch gekennzeichnet, dass** das lsolierteil (4) auf der die Lösetaste (12) aufweisenden Oberseite und im an die Öffnungsseite (38) der Klemmenkammern (8) angrenzenden Bereich von einer ersten Wandung (42) begrenzt wird, die im Bereich des Filmscharniers (20) über eine abfallende Stufe in eine zweite, die Öffnung (24) für den Lösefortsatz (22) aufweisende Wandung (44) übergeht.

12. Klemmeneinrichtung nach einem der Ansprüche 1 bis 11,
**dadurch gekennzeichnet, dass** mindestens drei Verbindungsklemmen (2) mit einem gemeinsamen Isolierteil (4) in einer Reihe nebeneinander angeordnet sind.

## Claims

1. A terminal device (1) with at least one connecting terminal (2) for the attachment and through-connexion of electrical lines on both sides, comprising an insulating part (4) of plastics material with at least two opposite line openings (6, 6a) and at least one metallic terminal member (10) situated in a terminal chamber (8) inside the insulating part (4) for the plug-in connexion on one side and the plug-in or screw connexion on the other side of the lines to be inserted through the line openings (6, 6a), wherein each plug-in connexion is made by means of contacting by a terminal-spring and at least one plug-in connexion is releasable by means of an external release button (12), **characterized in that** the insulating part (4) together with the / each release button (12) is designed in the form of a one-piece injection-moulded part (16) which is thereby capable of being produced in a slide-free injection-moulding die, the moulded part (16) is made free of undercuts as viewed in the direction (18) of its removal from the mould or in the opening direction of two mould halves of the injection-moulding die, in such a way that it is capable of being removed from the mould by simply opening the mould halves in the respective opening direction.

2. A terminal device according to Claim 1, **characterized in that** the / each release button (12) is connected to the insulating part (4) so as to be pivotable by way of a film hinge (20) in such a way that it is pivotable from an injection position, at a right angle to the direction (18) of removal from the mould, through approximately 90° into a position of use.

3. A terminal device according to Claim 2, **characterized in that** the / each release button (12) has a release extension (22) which in the injection position is directed substantially in the direction (18) of removal from the mould, and in the position of use engages through an opening (24) in the insulating part (4) into the terminal chamber (8) in order to act upon the associated plug-in connexion of the terminal member (10) to release it.

4. A terminal device according to one of Claims 1 to 3, **characterized in that** on one of the two connexion sides the line openmgs (6, 6a) are formed in an insert part (30) capable of being plugged into the insulating part (4).

5. A terminal device according to Claim 4, **characterized in that** the plugged-in insert part (30), preferably fixed by way of catch means (32), closes the / each terminal chamber (8) in the manner of a lid on the side of an assembly opening (38) directed in the direction of removal from the mould for the insertion of the terminal member (10).

6. A terminal device according to Claim 4 or 5, **characterized in that** the insert part (30) is joined to the insulating part (4) in an integral manner by way of an elongate, in particular flexible, connecting element (40), so that the insert part (30) is also an integral constituent part of the injection-moulded part (16).

7. A terminal device according to Claim 6, **characterized in that** the insert part (30) is capable of being inserted or is inserted from an injection position, situated adjacent to the insulating part (4) with the connecting element (40) orientated in a straight line, with bending deformation of the connecting element (40) by approximately 180° into the insulating part (4).

8. A terminal device according to one of Claims 2 to 7, **characterized in that** the / each release button (12) is connected to the insulating part (4) by way of the film hinge (20) in the vicinity of the connexion side situated opposite the associated plug-in connexion, wherein the release button (12) has a through-opening (26) for an actuating tool for actuating the plug-in or screw connexion situated opposite.

9. A terminal device according to Claim 8, **characterized in that**, in the case of a screw connexion situated opposite, the release button (12) has a chute-like guidance attachment (28) for passing through a screwdriver in the vicinity of its through-opening (26) constructed in the form of an elongate hole.

10. A terminal device according to Claim 9, **characterized in that** retention means are provided in the region inside the guidance attachment (28) for holding a clamping screw (14) in a captive manner.

11. A terminal device according to one of Claims 5 to 10, **characterized in that** the insulating part (4) is bounded by a first wall (42) on the top side comprising the release button (12) and in the region adjacent to the opening side (38) of the terminal chambers (8), which first wall (42) passes, in the region of the film hinge (20), by way of a descending step into a second wall (44) comprising the opening (24) for the release extension (22).

12. A terminal device according to one of Claims 1 to 11, **characterized in that** at least three connecting terminals (2) with a common insulating part (4) are arranged in line adjacent to one another.

## Revendications

1. Dispositif de connexion (1) pourvu d'au moins une borne de jonction (2) pour le raccordement bilatéral et la connexion transversale de lignes électriques, composé d'une pièce isolante (4) en plastique dotée d'au moins deux ouvertures de lignes (6, 6a) opposées et d'au moins un corps de serrage (10) métallique logé à l'intérieur de la pièce isolante (4) dans une chambre de connexion (8) pour la connexion à fiches d'un côté et la connexion à fiches ou à vis de l'autre côté des lignes devant être introduites au travers des ouvertures de lignes (6, 6a), chaque connexion à fiches s'effectuant au moyen d'un contact à ressort de serrage et au moins une connexion à fiches pouvant être détachée au moyen d'une touche de desserrage (12) extérieure,
**caractérisé en ce que** la pièce isolante (4) est conçue conjointement avec la / chaque touche de desserrage (12) d'un seul tenant et donc, dans une pièce usinée moulée par injection (16) pouvant être fabriquée dans un moule à injection sans glissière, **en ce que** la pièce usinée (16) est conçue sans contre-dépouille, vue dans son sens de démoulage (18) ou le sens d'ouverture de deux demi-moules du moule à injection, de telle sorte qu'elle peut être démoulée par simple ouverture des demi-moules dans le sens d'ouverture respectif.

2. Dispositif de connexion selon la revendication 1, **caractérisé en ce que** la / chaque touche de desserrage (12) est reliée de manière pivotante à la pièce isolante (4) par le biais d'une articulation sous forme de film (20), de telle sorte qu'elle peut être pivotée d'environ 90° dans une position d'usage, à partir d'une position d'injection perpendiculaire à la position de démoulage (18).

3. Dispositif de connexion selon la revendication 2, **caractérisé en ce que** la / chaque touche de desserrage (12) présente un prolongement de desserrage (22) qui est tourné, dans la position d'injection, à peu près dans le sens de démoulage (18) et, dans la position d'usage, s'engrène dans la chambre de connexion (8), par le biais d'une ouverture (24) de la pièce isolante (4), pour agir de manière amovible sur la connexion à fiches correspondante du corps de serrage (10).

4. Dispositif de connexion selon l'une des revendications 1 à 3, **caractérisé en ce que**, sur l'une des deux faces de connexion, les ouvertures de lignes (6, 6a) sont formées dans une pièce d'insertion (30) enfichable dans la pièce isolante (4).

5. Dispositif de connexion selon la revendication 4, **caractérisé en ce que** la pièce d'insertion (30) enfichée et fixée de préférence par l'intermédiaire d'un moyen d'enclenchement (32) ferme à la manière d'un couvercle la / chaque chambre de connexion (8) sur la face d'une ouverture de montage (38), tournée dans le sens de démoulage, pour l'insertion du corps de serrage (10).

6. Dispositif de connexion selon la revendication 4 ou 5, **caractérisé en ce que** la pièce d'insertion (30) est reliée d'un seul tenant à la pièce isolante (4) par l'intermédiaire d'un élément de jonction (40) sensiblement flexible, longitudinal, de telle sorte que la pièce d'insertion (30) est un composant, d'un seul tenant, de la pièce usinée moulée par injection (16).

7. Dispositif de connexion selon la revendication 6, **caractérisé en ce que** la pièce d'insertion (30) est insérable ou insérée, à partir d'une position d'injection située à côté de la pièce isolante (4) avec un élément de jonction (40) orienté en ligne droite, dans l'élément de jonction (40) par déformation de flexion de la pièce isolante (4) d'environ 180°.

8. Dispositif de connexion selon l'une des revendications 2 à 7, **caractérisé en ce que** la / chaque touche de desserrage (12) est reliée, par le biais de l'articulation sous forme de film (20) à proximité de la face de connexion opposée à la connexion à fiches, à la pièce isolante (4), la touche de desserrage (12) présentant une ouverture de passage (26) pour un outil d'actionnement pour l'actionnement de la connexion à fiches ou à vis opposée.

9. Dispositif de connexion selon la revendication 8, **caractérisé en ce que**, dans le cas d'une connexion à vis opposée, la touche de desserrage (12) présente, dans la zone de son ouverture de passage (26) conçue comme un trou oblong, un embout de guidage (28) de type puits pour le passage d'un tournevis.

10. Dispositif de connexion selon la revendication 9, **caractérisé en ce que**, dans la zone à l'intérieur de l'embout de guidage (28), des moyens de retenue sont prévus pour fixer de manière inamovible une vis de serrage (14).

11. Dispositif de connexion selon l'une des revendications 5 à 10, **caractérisé en ce que** la pièce isolante (4) est délimitée, sur la face supérieure présentant la touche de desserrage (12) et dans la zone adjacente à la face d'ouverture (38) des chambres de connexion (8), par une première paroi (42) qui, dans la zone de l'articulation sous forme de film (20), se transforme, par l'intermédiaire d'un gradin incliné, en une deuxième paroi (44) présentant l'ouverture (24) pour le prolongement de desserrage (22).

12. Dispositif de connexion selon l'une des revendications 1 à 11, **caractérisé en ce qu'**au moins trois bornes de jonction (2) avec une pièce isolante (4) commune sont disposées en rangée l'une à côté de l'autre.
